# FASCICULE DE BREVET EUROPEEN

(11) **EP 0 729 428 B1**
(45) Date de publication et mention de la délivrance du brevet: **03.04.2002**
(21) Numéro de dépôt: 95902157.7
(22) Date de dépôt: 18.11.1994
(51) Int. Cl.: B65D 5/10

(54) **CAISSE DE MATIERE EN FEUILLE AVEC VERROUILLAGE DU COUVERCLE ET FLAN POUR LA REALISATION D'UNE TELLE CAISSE**
KARTONSCHACHTEL MIT EINRICHTUNG ZUM VERRIEGELN DES DECKELS UND ZUSCHNITT ZU IHRER HERSTELLUNG
CRATE MADE OF SHEET MATERIAL AND PROVIDED WITH A LOCKABLE LID, AND BLANK FOR PRODUCING SAME

(30) Priorité: 19.11.1993 FR 9313894
(43) Date de publication de la demande: 04.09.1996
(73) Titulaire: OTOR, 75017 Paris (FR)
(72) Inventeur: MOREAU, Jean-Claude, F-16130 Gimeux (FR); COALIER, Guy, F-61340 Noce (FR)
(74) Mandataire: Benech, Frédéric
(86) Numéro de dépôt international: FR9401355
(87) Numéro de publication internationale: WO9513968

(56) Documents cités:
- FR-A- 1 083 621
- FR-A- 2 160 735
- US-A- 2 167 917
- US-A- 2 451 644
- US-A- 3 272 421
- US-A- 3 302 853
- US-A- 4 702 408

## Description

La présente invention concerne une caisse de matière en feuille de carton ondulé ou équivalent, présentant une section polygonale, du type comportant des faces latérales, un fond et un couvercle comprenant deux rabats supérieurs opposés et deux rabats inférieurs opposés situés en dessous desdits rabats supérieurs, lesdits rabats étant reliés respectivement aux faces latérales par des lignes de pliage, le couvercle comprenant :
- deux fentes formées dans les rabats supérieurs, respectivement de part et d'autre du couvercle parallèlement et à une distance d des lignes de pliage des rabats inférieurs, et
- deux languettes découpées respectivement d'un côté dans les rabats inférieurs, et articulées respectivement de l'autre côté parallèlement aux lignes de pliage desdits rabats inférieurs, recouvrant respectivement lesdits rabats supérieurs et agencées pour que leurs extrémités pénètrent respectivement dans les fentes correspondantes du couvercle.

Elle concerne également un flan pour la réalisation d'une telle caisse. Elle trouve une application particulièrement importante bien que non exclusive dans le domaine des caisses polygonales à plus de quatre côtés, par exemple à huit côtés dont quatre coins coupés, qui peuvent présenter lorsque elles ne sont pas entièrement remplies, des déformations en cas de sollicitations latérales.

On connaît déjà des systèmes de verrouillage permettant de bloquer un couvercle de boîte, ce qui évite ensuite ces déformations intempestives. Il s'agit notamment du verrouillage par bande adhésive.

De tels systèmes présentent cependant des inconvénients. Ils nécessitent en effet un élément constitutif supplémentaire de la caisse, à savoir la bande adhésive, et entraînent de ce fait des coûts et des opérations supplémentaires lors de la fabrication.

On connait également (US-A-3.302.853) une caisse du type ci-dessus définie, mais qui présente ici encore des inconvénients. Le verrouillage des languettes s'effectue en effet par accrochage de leur extrémité élargie dans les fentes correspondantes, ce qui autorise un blocage efficace du couvercle en position fermée, mais rend la réouverture de la caisse difficile, par exemple pour réaliser un étiquetage du contenu ou pour rajouter des pièces au contenu de la caisse préalablement fermée une première fois.

On connaît aussi (FR-A-1 083 621 ; US-A-2 167 917) des systèmes de verrouillage à languettes se bloquant par excroissance latérale ou transversale sous le bord de fentes, situé en vis à vis. Ici encore, de tels systèmes présentent l'inconvénient d'entraîner la réouverture difficile, voire impossible de la caisse une fois verrouillée.

La présente invention vise à fournir une boîte et un flan répondant mieux que ceux antérieurement connus aux exigences de la pratique notamment en ce qu'elle propose un système de verrouillage du couvercle permettant un bon équerrage de la caisse lors de sa fermeture, simple et aisé à mettre en oeuvre, sans coûts additionnels, et autorisant des verrouillages et déverrouillages successifs du couvercle, faciles, fiables et reproductibles.

Dans ce but l'invention propose notamment une caisse de matière en feuille de carton ondulé ou équivalent présentant une section polygonale, ladite caisse étant du type ci-dessus mentionné, caractérisée en ce que l'extrémité de chaque languette est en forme de pointe et est agencée pour venir en butée par en dessous avec le bord périphérique la fente correspondante situé du coté opposé à la ligne de pliage de ladite languette, sur une distance h inférieure ou égale à de l'ordre de 5mm.

Dans des modes de réalisation avantageux on a de plus recours à l'une et/ou à l'autre des dispositions suivantes :
- h est inférieure ou égale à de l'ordre de 2mm ;
- chaque fente est constituée de deux demi-fentes respectivement réalisées en vis à vis dans les bords périphériques des rabats supérieurs, les languettes étant centrées latéralement par rapport aux rabats inférieurs correspondants ;
- chaque demi-fente est prolongée à sa portion d'extrémité située du coté opposé à l'autre demi-fente en vis à vis, par une ligne sécable ou découpée dans le rabat supérieur correspondant, ladite ligne sécable ou découpée étant dirigée vers la ligne de pliage du rabat inférieur de la languette correspondant à ladite demi-fente sur une distance déterminée, et étant située au droit du bord correspondant de ladite languette.

Une telle disposition permet un bon fonctionnement du système lors des verrouillages et déverrouillages successifs, en autorisant une plus grande élasticité de la charnière constituée par la ligne de pliage de la languette.
- chaque languette présente sensiblement une forme de T dont la barre transversale est reliée à la ligne de pliage de la languette par rapport à la face correspondante ;
- chaque languette présente une forme rectangulaire ou trapézoïdale isocèle se terminant par une partie d'extrémité triangulaire d'angle obtu au sommet.
- le fond est constitué de rabats reliés respectivement aux faces latérales par des lignes de pliage, à savoir deux rabats intérieurs opposés et deux rabats extérieurs opposés et comprend deux parties évidées dans lesdits rabats extérieurs, de forme complémentaire à celle des languettes.

L'invention concerne également un flan de matière en feuille de carton ondulé ou équivalent destiné à former une caisse à section polygonale, comportant :
- des volets latéraux reliés entre eux par l'intermédiaire de premières lignes de pliage parallèles,
- un premier ensemble de rabats reliés à un côté desdits volets latéraux par des deuxièmes lignes de pliage orthogonales auxdites premières lignes de pliage, propre à former le fond de la caisse, et
- un second ensemble de rabats reliés à l'autre côté desdits volets latéraux par des troisièmes lignes de pliage orthogonales auxdites premières lignes de pliage, propre à former le couvercle de la caisse, ledit ensemble étant constitué de deux rabats latéraux dits supérieurs intercalés avec deux rabats latéraux dits inférieurs,
les rabats inférieurs comportant chacun une languette découpée d'un côté dans ledit rabat, et reliée de l'autre côté au volet adjacent par une ligne de pliage sensiblement confondue avec la troisième ligne de pliage dudit rabat,
les bords périphériques des rabats supérieurs opposés aux troisièmes lignes de pliage comprennant respectivement deux portions de fentes situées de part et d'autre desdits rabats supérieurs, à une distance déterminée d des bords latéraux desdits rabats correspondants,
caractérisé en ce que l'extrémité des languettes est en forme de pointe et la longueur desdites languettes d', entre l'extrémité de la pointe et la ligne de pliage de la languette avec le volet auquel elle est reliée, est un peu supérieure à ladite distance d.

L'invention sera mieux comprise à la lecture de la description qui suit de modes de réalisation donnés à titre d'exemple non limitatif. Elle se réfère aux dessins qui l'accompagnent dans lesquels :
- La figure 1 est une vue en plan d'un flan selon un mode de réalisation de l'invention.
- Les figures 2 à 5 montrent les étapes de formation et de verrouillage du couvercle d'une caisse constituée à partir d'un flan du type de celui décrit en référence à la figure 1.
- La figure 6 est une vue en plan d'un autre mode de réalisation d'un flan selon l'invention.
- La figure 7 est une vue en plan d'un flan selon un autre mode de réalisation de l'invention.
- La figure 8 montre deux vues en perspective, partielles, de la languette de verrouillage du couvercle obtenu avec le flan de la figure 7, en position verrouillée, et lorsqu'elle se libère de façon élastique par simple pression sur le couvercle.

La figure 1 montre un flan 1 comprenant une suite de huit volets latéraux, à savoir quatre volets principaux dont deux grands volets 2 et 3 intercalés avec deux petits volets 4 et 5, et quatre volets intermédiaires 6 propres à former les coins coupés de la caisse, lesdits volets intermédiaires étant respectivement entre un grand volet et un petit volet lorsque la caisse est formée.

La suite des volets est terminée d'un côté, dans le mode de réalisation plus particulièrement décrit ici, par une languette 7 propre à être fixée sur le volet intermédiaire 6 accolé au volet principal 2 situé de l'autre côté de la suite de volets par rapport à ladite languette. Les volets sont reliés entre eux par des premières lignes de pliage parallèles 8.

Le flan comprend un premier ensemble de rabats 9 situé d'un côté des volets et destiné à former le fond de la caisse, et un second ensemble 10 de rabats situé de l'autre côté des volets et destiné à former le couvercle de la caisse.

Plus précisément, le premier ensemble 9 comprend quatre rabats sensiblement rectangulaires reliés aux côtés latéraux des quatre volets principaux par des lignes de pliage 11, perpendiculaires aux premières lignes de pliage, à savoir deux grands rabats 12 et 13, reliés aux grands volets 2 et 3, et deux petits rabats 14 et 15, reliés aux petits volets 4 et 5.

Les volets intermédiaires 6 sont quant à eux dépourvus de rabats.

Dans le mode de réalisation plus particulièrement décrit ici, les deux grands rabats 12 et 13 présentent une largeur, dans le sens transversal, égale ou sensiblement égale à la moitié de la largeur de la caisse formée.

Les grands rabats 12 et 13 sont identiques. Chaque grand rabat comprend trois côtés 12.1, 12.2 et 12.3, (13.1, 13.2 et 13.3) à savoir deux côtés latéraux 12.1 et 12.3 (13.1 et 13.3) situés de part et d'autre dudit rabat et un côté 12.2 (13.2) parallèle et opposé à la deuxième ligne de pliage 11 du rabat avec le volet correspondant.

Chaque côté latéral de grand rabat comprend une première partie en biais à 45° vers l'extérieur du rabat à partir des deuxièmes lignes de pliage, agencée pour venir coiffer le volet intermédiaire adjacent lorsque la caisse est formée, ladite première partie étant prolongée par une deuxième partie perpendiculaire auxdites deuxièmes lignes de pliage, ledit côté latéral se terminant à l'angle avec le bord périphérique par une échancrure 16 présentant un premier décrochement 17, vers l'intérieur du rabat, par exemple arrondi, et un deuxième décrochement 18, toujours dirigé vers l'intérieur du rabat, par exemple à angle droit, la longueur du bord périphérique 12.2 ; 13.2 du côté parallèle entre extrémités supérieures 16' des échancrures étant L.

Les petits rabats 14 et 15 sont quant à eux identiques et rectangulaires, dans le mode de réalisation plus particulièrement décrit ici. Leurs côtés latéraux sont par ailleurs situés à distance des côtés latéraux des grands volets correspondants, par exemple à quelques millimètres.

Le second ensemble 10 de rabats est relié aux quatre volets principaux par des troisièmes lignes de pliage 19, 20 et 21 perpendiculaires aux premières lignes de pliage 8. Plus précisément le second ensemble comporte deux grands rabats 22 et 23 reliés respectivement aux grands volets par les lignes de pliage 19, et deux petits rabats 24 et 25 reliés respectivement aux petits volets par les lignes de pliage 20 et 21, comme cela va être décrit plus précisément ci-après.

Les grands rabats 22 et 23 comprennent chacun trois côtés respectivement 22.1, 22.2 et 22.3 et 23.1, 23.2 et 23.3, à savoir deux côtés latéraux [22.1 et 22.3 ; 23.1 et 23.3] et un côté parallèle et opposé aux troisièmes lignes de pliage [22.2 et 23.2].

Chaque côté latéral comprend une première partie en biais à 45° vers l'extérieur à partir des troisièmes lignes de pliage agencée pour venir coiffer les volets intermédiaires correspondants lorsque la caisse est formée, une deuxième partie perpendiculaire aux troisième lignes et une partie d'extrémité 26 en biseau vers l'intérieur du rabat.

Les bords périphériques des côtés 22.2 et 23.2, comprennent par ailleurs respectivement deux fentes identiques rectangulaires ou sensiblement rectangulaires 27 et 28, perpendiculaires auxdits bords, situées de part et d'autres du rabat à une distance déterminée d des bords latéraux 22.1 et 22.3 d'une part, 23.1 et 23.3 d'autre part, de longueur x/2 et de largeur e, par exemple de 3 à 5 mm.

La largeur l des rabats 22 et 23, entre les lignes de pliage 19 et les bords périphériques 22.2 et 23.2, est égale à la moitié de la largeur du couvercle de la caisse, de sorte que, lorsque celle-ci est formée, lesdits bords sont jointifs, les fentes 27 et 28 du rabat 22 venant en vis à vis des fentes correspondantes 27 et 28 du rabat 23, pour former deux fentes identiques parallèles à cheval sur la jonction entre rabats.

Les petits rabats 24 et 25 sont quant à eux rectangulaires, par exemple de même largeur l que les grands rabats 22 et 23. Ils comportent chacun une languette 29 découpée d'un côté dans le rabat et reliée de l'autre côté au volet 4 ou 5 par une ligne de pliage 21 légèrement décalée vers l'intérieur du rabat, par exemple d'1 ou 2 mm par rapport à la ligne de pliage 20, qui se répartit de part et d'autre de ladite languette centrée par rapport au rabat.

La languette comporte une extrémité 30 en forme de pointe, par exemple formant un angle au sommet obtu de l'ordre de 160 ou 170°, la distance entre la ligne de pliage 21 et l'extrémité de la pointe 30 étant d', avec d' un peu supérieur à d par exemple supérieur de deux à trois millimètres à d.

La languette présente par ailleurs une forme en T complémentaire de celle de deux échancrures 16 symétriquement accolées.

Les figures 2 à 5 montrent la formation d'une caisse 31 à coins coupés 32, constituée avec un flan du type de celui représenté en figure 1.

La caisse 31 comporte des faces latérales principales 33, un fond 34 et un couvercle 35, comprenant deux rabats supérieurs opposés 36 identiques et deux rabats inférieurs opposés identiques 37, reliés respectivement aux faces latérales par des lignes de pliage 38 et 39.

Les figures 4 et 5 montrent plus précisemment le couvercle de la caisse qui comprend deux fentes 40 formées dans les rabats supérieurs respectivement de part et d'autre du couvercle, parallèlement aux, et à la distance d des, lignes de pliage 39 des rabats inférieurs 37, avec les faces auxquelles ils sont reliés.

Le couvercle comprend également deux languettes 41, découpées d'un côté dans lesdits rabats inférieurs 37, et articulées de l'autre côté respectivement par rapport à la face latérale correspondant audit rabat 37, autour de lignes de pliage 42 parallèles et légèrement au dessus des lignes de pliage 39 des rabats inférieurs 37.

Les languettes recouvrent les rabats supérieurs, qui recouvrent eux-mêmes la partie complémentaire de la découpe des languettes de rabat inférieur, l'extrémité 43 desdites languettes s'enclignant dans les fentes 40.

Le fond de la caisse comporte quant à lui, deux petits rabats intérieurs 44 et deux grands rabats extérieurs 45 reliés respectivement aux faces latérales correspondantes par des lignes de pliage 46 et 47.

Le fond comprend deux évidements 48, de forme complémentaire à celle des languettes, de sorte que lors de l'empilement des caisses les unes sur les autres, les languettes s'emboîtent dans les évidements d'une caisse supérieure, ce qui permet un blocage latéral des caisses les unes par rapport aux autres.

On a représenté sur la figure 6 un autre mode de réalisation d'un flan 50 selon l'invention.

Le flan 50 comporte ici uniquement quatre volets 51, et une languette de collage 52 d'extrémité, pour former une caisse parallélépipèdique.

Les rabats 53 formant le couvercle sont ici de même largeur, deux desdits rabats comprennent des languettes 54, de forme sensiblement rectangulaires dont l'extrémité est propre à coopérer avec les demi-fentes 55 qui, une fois accolées, forment les fentes du couvercle comme décrit ci-avant.

Les rabats 56 formant le fond de la caisse sont, par exemple, démunis ici d'échancrures, et sont de type classique, pour caisse américaine.

On va maintenant décrire la formation du fond et du couvercle d'une caisse selon l'invention en références aux figures 2 à 5.

Les parois latérales de la caisse sont formées par enroulement autour d'un mandrin, les rabats intérieurs du fond étant d'abord repliés. Puis les rabats extérieurs sont à leur tour repliés sur les rabats intérieurs, comme schématisé sur la figure 2.

La caisse est alors remplie par le haut. On replie ensuite les rabats inférieurs du couvercle. Du fait du décalage entre lignes de pliage 20 et 21, les lignes 20 étant également et par exemple plus prononcées que les lignes de pliage 21, les languettes restent droites ou verticales (voir figure 3).

Puis on replit les rabats supérieurs du couvercle, les bords périphériques desdits rabats devenant jointifs (voir figures 4).

Enfin, on replit les languettes dont l'extrémité vient s'encliquer dans les fentes.

La figure 7 montre un flan 60 en carton ondulé double face par exemple de forte épaisseur (supérieur à 5mm) selon un autre mode de réalisation de l'invention, comportant quatre volets latéraux rectangulaires 61, 62, 63 et 64 reliés deux à deux par des lignes de pliages 65 parallèles entre elles.

Le flan est terminé latéralement, d'un coté, par une languette de collage 66 et comprend, dans le sens transversal, d'un coté, un premier ensemble 67 de quatre rabats reliés respectivement à un coté de chaque volet latéral par des deuxièmes lignes de pliage 68 perpendiculaires aux premières et destiné à former le fond de la caisse, et, de l'autre coté, un second ensemble 69 de quatre rabats reliés au coté opposé desdits volets par des troisièmes lignes de pliage 70, et destiné à former le couvercle de la caisse.

L'ensemble 69 est constitué de deux rabats latéraux 71 et 72 rectangulaires, dits rabats supérieurs, intercalés avec deux rabats latéraux 73 et 74, dits rabats inférieurs.

Les rabats inférieurs sont par exemple trapézoïdaux, isocèles, d'angle à la base α compris entre de l'ordre de 88° et de l'ordre de 70°.

Ils sont par exemple de même hauteur que les rabats supérieurs et comportent chacun une languette 75 découpée dans le rabat et reliée au volet correspondant (62 ou 64), par exemple comme on l'a vu en référence à la figure 1.

Chaque languette comprend une partie inférieure en forme de trapèze isocèle avantageusement de hauteur d₀ et d'angle à la base β (grand coté du trapèze), ladite base étant confondue ou sensiblement confondue avec la ligne de pliage 70. L'angle β est par exemple compris entre de l'ordre de 85° et de l'ordre de 60°, par exemple égal à 80°.

La languette est terminée par une portion d'extrémité triangulaire 76, d'angle au sommet obtu par exemple égal à de l'ordre de 160° et de faible hauteur i, par exemple égale à 2mm.

La hauteur de la languette (distance d' = d₀ + i)est par exemple égale à la moitié de la largeur H du rabat.

Les rabats supérieurs 71 et 72 comprennent, quant à eux, de part et d'autre et partant de leur bord périphérique 77 opposé aux lignes de pliage 70, une demi-fente rectangulaire 78, perpendiculaire audit bord périphérique 77 et dont le bord interne 79 (dirigé vers le centre du rabat) est situé à une distance égale ou sensiblement égale à d₀, du bord latéral adjacent le plus proche 79 du rabat, perpendiculaire au bord périphérique 77 dudit rabat.

Chaque demi-fente 78 se termine par une ligne découpée ou sécable 80, dirigée en biais vers le bord 79 adjacent et la ligne de pliage 70, sur une longueur déterminée l par exemple égale à de l'ordre de 1 à 2cm.

L'ensemble 67 destiné à former le fond de la caisse comprend quant à lui deux rabats 81 et 82 sensiblement rectangulaires, intercalés deux à deux avec deux rabats trapézoïdaux isocèles 83 et 84.

Les rabats 81 et 82 comportent chacun un bord périphérique extérieur 85 en deux parties par exemple égales, parallèles aux deuxièmes lignes de pliage 68, ledit bord étant muni d'un décrochement entre ses deux parties.

Chaque extrémité des rabats 81 et 82 comprend 'par ailleurs une partie évidée 87 ou 88 de forme complémentaire à celle d'une demi-languette, comme on l'a vu précédemment.

Le fonctionnement du verrouillage/déverrouillage du couvercle est maintenant précisé en faisant référence à la figure 8.

Pour ce faire, la présence des lignes découpées 80 facilite les ouvertures et les fermetures successives de la caisse 89.

Le déverrouillage de la languette 75 est réalisé en appuyant sur les rabats supérieurs 71 et 72 adjacents à la languette, ou encore en enfonçant le milieu du couvercle de la caisse, ce qui permet à la languette dont l'extrémité est peu engagée sous les volets supérieurs au delà de la fente 90 constituée par les deux demi-fentes 78, de se libérer automatiquement avec une bonne élasticité, la partie interne 91 des rabats supérieurs, délimitée par les lignes 80, jouant un rôle de ressort de rappel.

## Revendications

1. Caisse (31, 89) de matière en feuille de carton ondulé ou équivalent, présentant une section polygonale, comportant des faces latérales (33), un fond (34) et un couvercle (35) comprenant deux rabats supérieurs opposés (36) et deux rabats inférieurs opposés (37) situés en dessous desdits rabats supérieurs, lesdits rabats étant reliés respectivement aux faces latérales par des lignes de pliage (38, 39), le couvercle (35) comprenant :
- deux fentes (40, 90) formées dans les rabats supérieurs (36, 71, 72), respectivement de part et d'autre du couvercle, parallèlement et à une distance (d, d₀) des lignes de pliage (39) des rabats inférieurs (37), et
- deux languettes (41, 75) découpées respectivement d'un côté dans les rabats inférieurs, et articulées respectivement de l'autre côté parallèlement aux lignes de pliage (39) desdits rabats inférieurs, recouvrant respectivement lesdits rabats supérieurs et présentant chacune extrémité (43) qui pénètre dans une fente correspondante du couvercle,
**caractérisé en ce que** l'extrémité (43) de chaque languettes est en forme de pointe, et
**en ce que** la longueur d' desdites languettes, entre l'extrémité de la pointe et la ligne de pliage de la languette avec le volet sur lequel elle est fixée, est un peu supérieure à ladite distance (d, d₀) lesdites extrémités venant respectivement en butée par en dessous avec le bord périphérique de la fente correspondante situé du coté opposé à la ligne de pliage de la languette sur une distance h inférieure ou égale à de l'ordre de 5mm.

2. Caisse selon la revendication 1, **caractérisée en ce que** h est inférieur ou égal à de l'ordre de 2mm.

3. Caisse selon l'une quelconque des revendications précédentes, **caractérisée en ce que** chaque fente (40) est constituée de deux demi-fentes respectivement réalisées en vis à vis dans les bords périphériques des rabats supérieurs (36), les languettes (41) étant centrées latéralement par rapport aux rabats inférieurs correspondants (37).

4. Caisse selon la revendication 3 **caractérisée en ce que** chaque demi-fente est prolongée à sa portion d'extrémité située du coté opposé à l'autre demi-fente en vis à vis, par une ligne sécable ou découpée (80) dans le rabat supérieur correspondant, ladite ligne étant dirigée vers la ligne de pliage du rabat inférieur de la languette (75) correspondante audits demi-fentes sur une distance déterminée et étant située au droit du bord correspondant de ladite languette.

5. Caisse selon l'une quelconque des revendications précédentes, **caractérisée en ce que** chaque languette (41) présente sensiblement une forme de T dont la barre transversale est reliée à la ligne de pliage (39) de la languette par rapport à la face correspondante.

6. Caisse selon l'une quelconque des revendications 1 à 4 **caractérisée en ce que** chaque languette (75) présente sensiblement une forme rectangulaire ou trapézoïdale isocèle se terminant par une partie triangulaire d'angle au sommet obtu.

7. Caisse selon l'une quelconque des revendications précédentes, **caractérisée en ce que** le fond (34) étant constitué de rabats (44, 45) reliés respectivement aux faces latérales par des lignes de pliage (46, 47), à savoir deux rabats intérieurs (44) opposés et deux rabats extérieurs (45) opposés, ledit fond comprend deux parties évidées (48) dans lesdits rabats extérieurs, de forme complémentaire à celle des languettes (41).

8. Flan (1, 50, 60) de matière en feuille de carton ondulé ou équivalent destiné à former une caisse à section polygonale, comportant :
- des volets latéraux (2, 3, 4, 5, 6 ; 51 ; 61, 62, 63, 64) reliés entre eux par l'intermédiaire de premières lignes de pliage parallèles,
- un premier ensemble (9, 56, 67) de rabats reliés à un côté desdits volets latéraux par des deuxièmes lignes de pliage orthogonales auxdites premières lignes de pliage, propre à former le fond de la caisse, et
- un second ensemble (10, 53, 69) de rabats reliés à l'autre côté desdits volets latéraux par des troisièmes lignes de pliage orthogonales auxdites premières lignes de pliage, propre à former le couvercle de la caisse, ledit ensemble étant constitué de deux rabats latéraux dits supérieurs (22, 23 ; 71, 72) intercalés avec deux rabats latéraux dits inférieurs (24, 25 ; 73, 74),
lesdits rabats inférieurs comportant chacun une languette (29, 54, 75) découpée d'un côté dans ledit rabat, et reliée de l'autre côté au volet adjacent par une ligne de pliage sensiblement confondue avec la troisième ligne de pliage dudit rabat,
les bords périphériques (22.2, 23.2 ; 77) des rabats supérieurs opposés aux troisièmes lignes de pliage comprenant respectivement deux portions de fentes (27, 28 ; 55 ; 78) situées de part et d'autre desdits rabats supérieurs, à une distance déterminée (d, d₀) des bords latéraux desdits rabats correspondants,
**caractérisé en ce que** l'extrémité des languettes est en forme de pointe et la longueur desdites languettes d', entre l'extrémité de la pointe et la ligne de pliage de la languette avec le volet sur lequel elle est fixée, est un peu supérieure à ladite distance (d, d₀), d'une distance h inférieure ou égale à de l'ordre de 5 mm.

9. Flan selon la revendication 8, **caractérisé en ce que** chaque demi-fente (78) est prolongée à sa portion d'extrémité située du coté opposé au bord périphérique extérieur (77) du rabat supérieur correspondant (71, 72) par une ligne sécable ou découpée dans ledit rabat supérieur sur une distance déterminée, ladite ligne sécable ou découpée étant dirigée en biais vers la ligne de pliage (70) du rabat supérieur et vers le bord périphérique latéral (79) dudit volet supérieur le plus proche de ladite demi-fente, et étant agencée pour être située au droit du bord correspondant de la languette lorsque la caisse est formée.

10. Flan selon l'une quelconque des revendications 8 et 9, **caractérisé en ce que** chaque languette (29) présente sensiblement une forme de T dont la barre est reliée en partie centrale des, parallèlement et de façon légèrement décalée vers l'intérieur du rabat par rapport aux, troisièmes lignes de pliage (20) correspondantes.

11. Flan selon l'une quelconque des revendications 8 et 9 **caractérisé en ce que** chaque languette (54, 75) présente sensiblement une forme rectangulaire ou trapézoïdale isocèle se terminant par une partie triangulaire d'angle au sommet obtu.

12. Flan selon l'une quelconque des revendications 8 à 11, **caractérisé en ce que** les côtés latéraux des rabats de fond correspondant aux faces latérales munies de l'autre côté des rabats supérieurs, comportent des échancrures (16 ; 87, 88) de forme complémentaire à celle d'une demi-languette.

## Patentansprüche

1. Kiste (31, 89) aus Wellpappfolie oder einem gleichwertigen Material mit einem polygonalen Abschnitt, welche aufweist Seitenflächen (33), einen Boden (34) und einen Deckel (35), umfassend zwei einander gegenüberliegende obere Klappen (36) und zwei über den genannten oberen Klappen angeordnete, einander gegenüberliegende untere Klappen (37), wobei die genannten Klappen jeweils durch Falzlinien (38, 39) mit den Seitenflächen verbunden sind und wobei der Deckel (35) aufweist:
- zwei Schlitze (40, 90), welche in den oberen Klappen (36, 71, 72) jeweils beiderseits des Deckels parallel und in einem Abstand (d, d₀) zu den Falzlinien (39) der unteren Klappen (37) ausgebildet sind, und
- zwei Laschen (41, 75), die jeweils auf einer Seite aus den unteren Klappen ausgeschnitten und auf der anderen Seite jeweils parallel zu den Falzlinien (39) der genannten unteren Klappen gelenkig angebracht sind, die genannten oberen Klappen jeweils bedecken und jeweils ein Ende (43) aufweisen, welches in einen entsprechenden Schlitz im Deckel eingreift, **dadurch gekennzeichnet, daß** das Ende (43) jeder der Laschen eine Spitze bildet und daß die Länge d' der genannten Laschen zwischen dem Ende der Spitze und der Falzlinie der Lasche mit dem Umschlag, woran sie befestigt ist, etwas größer ist als der genannte Abstand (d, d₀), wobei die genannten Enden unterhalb jeweils an der auf der gegenüberliegenden Seite der Falzlinie der Lasche gelegenen Umfangskante des entsprechenden Schlitzes über einen Abstand h, welcher in der Größenordnung von 5 mm oder weniger liegt, zum Anschlag kommen.

2. Kiste nach Anspruch 1, **dadurch gekennzeichnet, daß** h in der Größenordnung von 2 mm oder weniger liegt.

3. Kiste nach einem der vorstehenden Ansprüche, **dadurch gekennzeichnet, daß** jeder Schlitz (40) aus zwei Halbschlitzen besteht, die jeweils gegenüberliegend in den Umfangskanten der oberen Klappen (36) vorgesehen sind, wobei die Laschen (41) seitlich im Verhältnis zu den entsprechenden unteren Klappen (37) zentriert sind.

4. Kiste nach Anspruch 3, **dadurch gekennzeichnet, daß** jeder Halbschlitz mit seinem auf der gegenüberliegenden Seite des anderen Halbschlitzes gelegenen Endteil durch eine teilbare oder ausgeschnittene Linie (80) in der entsprechenden oberen Klappe verlängert ist, wobei die genannte Linie über einen bestimmten Abstand zu der Falzlinie der unteren Klappe der den genannten Halbschlitzen entsprechenden Lasche (75) hin verläuft und sich in Höhe der entsprechenden Kante der genannten Lasche befindet.

5. Kiste nach einem der vorstehenden Ansprüche, **dadurch gekennzeichnet, daß** jede Lasche (41) im wesentlichen die Form eines T aufweist, dessen Querbalken im Verhältnis zur entsprechenden Fläche mit der Falzlinie (39) der Lasche verbunden ist.

6. Kiste nach einem der Ansprüche 1 bis 4, **dadurch gekennzeichnet, daß** jede Lasche (75) im wesentlichen die Form eines Rechtecks oder eines gleichschenkligen Trapezes hat, welches in einem dreieckigen Teil mit stumpfem Spitzenwinkel ausläuft.

7. Kiste nach einem der vorstehenden Ansprüche, **dadurch gekennzeichnet, daß** der Boden (34) aus Klappen (44, 45) besteht, die jeweils mit den Seitenflächen durch Falzlinien (46, 47) verbunden sind, und zwar zwei einander gegenüberliegenden Innenklappen (44) und zwei einander gegenüberliegenden Außenklappen (45), wobei der genannte Boden zwei Aussparungen (48) in den genannten Außenklappen umfaßt, deren Form zu derjenigen der Laschen (41) paßt.

8. Zuschnitt (1, 50, 60) aus Wellpappfolie oder einem gleichwertigen Material, bestimmt zur Ausbildung einer Kiste mit polygonalem Querschnitt, umfassend:
- seitliche Umschläge (2, 3, 4, 5, 6; 51; 61, 62, 63, 64), die miteinander durch erste, parallel verlaufende Falzlinien verbunden sind,
- eine erste Anordnung (9, 56, 67) von Klappen, die mit einer Seite der genannten seitlichen Umschläge durch zweite, orthogonal zu den genannten ersten Falzlinien verlaufende Falzlinien verbunden und geeignet sind, den Boden der Kiste zu bilden, und
- eine zweite Anordnung (10, 53, 69) von Klappen, die mit der anderen Seite der genannten seitlichen Umschläge durch dritte, orthogonal zu den genannten ersten Falzlinien verlaufende Falzlinien verbunden und geeignet sind, den Deckel der Kiste zu bilden, wobei die genannte Anordnung aus zwei als obere Klappen bezeichneten Seitenklappen (22, 23; 71, 72) besteht, zwischen denen zwei als untere Klappen bezeichnete Seitenklappen (24, 25; 73, 74) liegen, wobei die genannten unteren Klappen jeweils eine Lasche (29, 54, 75) aufweisen, welche auf einer Seite aus der genannten Klappe ausgeschnitten und auf der anderen Seite mit dem angrenzenden Umschlag durch eine Falzlinie verbunden ist, die im wesentlichen mit der dritten Falzlinie der genannten Klappe ineinanderfließt, wobei die Umfangskanten (22.2, 23.2; 77) der den dritten Falzlinien gegenüberliegenden oberen Klappen jeweils zwei Schlitzteile (27, 28; 55; 78) aufweisen, die beiderseits der genannten oberen Klappen in einem bestimmten Abstand (d, d₀) zu den Seitenkanten der genannten entsprechenden Klappen liegen, **dadurch gekennzeichnet, daß** das Ende der Laschen die Form einer Spitze hat und die Länge der genannten Laschen d' zwischen dem Ende der Spitze und der Falzlinie der Lasche mit dem Umschlag, woran sie befestigt ist, etwas größer ist als der genannte Abstand (d, d₀), und zwar um einen Abstand h, der in der Größenordnung von 5 mm oder weniger liegt.

9. Zuschnitt nach Anspruch 8, **dadurch gekennzeichnet, daß** jeder Halbschlitz (78) an seinem Endteil, der der äußeren Umfangskante (77) der entsprechenden oberen Klappe (71, 72) gegenüberliegt, durch eine teilbare oder in der genannten oberen Klappe über einen bestimmten Abstand ausgeschnittene Linie verlängert ist, wobei die genannte teilbare oder ausgeschnittene Linie schräg zu der Falzlinie (70) der oberen Klappe und zu der seitlichen Umfangskante (79) des genannten oberen Umschlags, der dem genannten Halbschlitz am nächsten liegt, hin verläuft und so angeordnet ist, daß sie sich nach Ausbildung der Kiste in Höhe der entsprechenden Kante der Lasche befindet.

10. Zuschnitt nach einem der Ansprüche 8 und 9, **dadurch gekennzeichnet, daß** jede Lasche (29) im wesentlichen die Form eines T hat, dessen Querbalken mit dem mittleren Teil der entsprechenden dritten Falzlinien (20), parallel dazu und gegenüber dem Innern der Klappe im Verhältnis zu diesen leicht versetzt ist.

11. Zuschnitt nach einem der Ansprüche 8 und 9, **dadurch gekennzeichnet, daß** jede Lasche (54, 75) im wesentlichen die Form eines Rechtecks oder gleichschenkligen Trapezes hat, welches in einem dreieckigen Teil mit stumpfem Spitzenwinkel ausläuft.

12. Zuschnitt nach einem der Ansprüche 8 bis 11, **dadurch gekennzeichnet, daß** die Seiten der Bodenklappen, welche den auf der anderen Seite mit den oberen Klappen versehenen Seitenflächen entsprechen, halbmondförmige Aussparungen (16; 87, 88) aufweisen, deren Form zu derjenigen einer Halblasche paßt.

## Claims

1. Case (31, 89) made of corrugated cardboard sheet material or equivalent, having a polygonal section, comprising side faces (33), a bottom (34) and a lid (35) including two opposite upper flaps (36) and two opposite lower flaps (37) located below said upper flaps, said flaps being connected respectively to the side faces by folding lines (38, 39), the lid (35) including:
- two slots (40, 90) formed in the upper flaps (36, 71, 72), respectively on either side of the lid, parallel to and at a distance (d, d₀) from the folding lines (39) of the lower flaps (37), and
- two tabs (41, 75) cut out respectively on one side from the lower flaps, and hinged respectively on the other side parallel to the folding lines (39) of said lower flaps, overlapping respectively said upper flaps and each having an end (43) that penetrates into a corresponding slot of the lid,
**characterised in that** the end (43) of each tab is pointed in shape, and
**in that** the length d' of said tabs, between the end of the point and the folding line of the tab with the flap to which it is fixed, is slightly greater than said distance (d, d₀), said ends respectively going underneath in abutment with the peripheral edge of the corresponding slot located on the side opposite the folding line of the tab over a distance h less than or equal to a value of the order of 5 mm.

2. Case according to Claim 1, **characterised in that** h is less than or equal to a value of the order of 2 mm.

3. Case according to any one of the preceding claims, **characterised in that** each slot (40) is constituted by two half-slots respectively produced facing each other in the peripheral edges of the upper flaps (36), the tabs (41) being centred laterally with respect to the corresponding lower flaps (37).

4. Case according to Claim 3 **characterised in that** each half-slot is extended at its end portion located on the side opposite the other half-slot facing it, by a scored or cut-out line (80) in the corresponding upper flap, said line being directed towards the folding line of the lower flap for the tab (75) corresponding to said half-slots over a given distance and being located in line with the corresponding edge of said tab.

5. Case according to any one of the preceding claims, **characterised in that** each tab (41) is substantially T-shaped, the transverse bar of the T being connected to the folding line (39) of the tab with respect to the corresponding face.

6. Case according to any one of Claims 1 to 4 **characterised in that** each tab (75) is shaped substantially as a rectangle or isosceles trapezoid ending in a triangular portion with an obtuse angle at the vertex.

7. Case according to any one of the preceding claims **characterised in that**, the bottom (34) being constituted by flaps (44, 45) connected respectively to the side faces by folding lines (46, 47), namely two opposite inner flaps (44) and two opposite outer flaps (45), said bottom comprises two portions (48) hollowed out from said outer flaps, complementary in shape to that of the tabs (41).

8. Blank (1, 50, 60) made of corrugated cardboard sheet material or equivalent intended to form a case with a polygonal section, comprising:
- side panels (2, 3, 4, 5, 6; 51; 61, 62, 63, 64) connected to each other via parallel first folding lines,
- a first set (9, 56, 67) of flaps connected to one side of said panels by second folding lines orthogonal to said first folding lines, suitable for forming the bottom of the case, and
- a second set (10, 53, 69) of flaps connected to the other side of said panels by third folding lines orthogonal to said first folding lines, suitable for forming the lid of the case, said set being constituted by two side flaps said to be upper (22, 23; 71, 72) interpolated with two side flaps said to be lower (24, 25; 73, 74)
said lower flaps each comprising a tab (29, 54, 75) cut out on one side from said flap, and connected on the other side to the adjacent panel by a folding line substantially indistinguishable from the third folding line of said flap,
the peripheral edges (22.2, 23.2; 77) of the upper flaps opposite the third folding lines including respectively two portions of slots (27, 28; 55; 78) located on either side of said upper flaps, a given distance (d, d₀) away from the side edges of said corresponding flaps,
**characterised in that** the end of the tabs is pointed and the length of said tabs d', between the end of the point and the folding line of the tab with the flap to which it is fixed, is slightly greater than said distance (d, d₀), by a distance h less than or equal to a value of the order of 5 mm.

9. Blank according to Claim 8, **characterised in that** each half-slot (78) is extended at its end portion located on the side opposite the outer peripheral edge (77) of the corresponding upper flap (71, 72) by a scored or cut-out line in said upper flap over a given distance, said scored or cut-out line being directed slantwise towards the folding line (70) of the upper flap and towards the side peripheral edge (79) of said upper panel closest to said half-slot, and being arranged so as to be located in line with the corresponding edge of the tab when the case is formed.

10. Blank according to any one of Claims 8 and 9, **characterised in that** each tab (29) is substantially T-shaped, the bar of the T being connected in its central portion to the corresponding third folding lines (20), parallel to them and slightly offset towards the inside of the flap with respect to them.

11. Blank according to any one of Claims 8 and 9 **characterised in that** each tab (54, 75) is shaped substantially as a rectangle or isosceles trapezoid ending in a triangular portion with an obtuse angle at the vertex.

12. Blank according to any one of Claims 8 to 11, **characterised in that** the lateral sides of the bottom flaps corresponding to the side faces provided on the other side with the upper flaps, comprise notches (16; 87, 88) with a shape complementary to that of a half-tab.
